# EUROPÄISCHE PATENTSCHRIFT

(11) **EP 0 068 206 B1**
(45) Veröffentlichungstag und Bekanntmachung des Hinweises auf die Patenterteilung: **01.04.1987**
(21) Anmeldenummer: 82105053.1
(22) Anmeldetag: 09.06.1982
(51) Int. Cl.: B25C 1/06

(54) **Elektrisch betriebenes Handarbeitsgerät**
Power-driven electric hand tool
Outil à main actionné électriquement

(30) Priorität: 01.07.1981 DE 3125860
(43) Veröffentlichungstag der Anmeldung: 05.01.1983
(73) Patentinhaber: J. Wagner GmbH, 88669 Markdorf (DE)
(72) Erfinder: Kille, Ewald, D-7990 Friedrichshafen (DE); Griebel, Heinrich, D-7990 Friedrichshafen (DE)
(74) Vertreter: Engelhardt, Guido, Dipl.-Ing.

## Beschreibung

Die Erfindung bezieht sich auf ein elektrisch betriebenes Handarbeitsgerät, insbesondere Nagler, mit einem in Abhängigkeit von der Netzfrequenz betätigbaren Schwingankermotor, dessen einseitig schwenkbar gelagerter Schwinganker auf ein einzutreibendes Teil oder ein Werkzeug einwirkt.

Durch die Druckschrift DE-C-287819 ist eine Vorrichtung dieser Art zum Regeln der Schlagstärke bei elektromagnetischen Schlagwerkzeugen mit hubbegrenzendem Stellanschlag bekannt. Dieses Schlagwerkzeug ist mit einem Tauchanker ausgestattet, der einseitig schwenkbar aufgehängt ist und entgegen der Kraft einer Druckfeder unmittelbar auf ein Werkstück einwirkt. Bei dieser Ausgestaltung kann zwar durch Verstellen des Anschlages die Schlagstärke in weiten Grenzen geregelt werden, ein Schlagkörper ist jedoch nicht vorgesehen, so dass die Leistungsverluste erheblich sind. Des weiteren ist dieses Gerät nur als Schlagwerkzeug einsetzbar.

Der US-A-1 699 519 ist ferner ein Handarbeitsgerät zu entnehmen, das einen mechanisch zu betätigenden Schlagkörper, der in einer Hülse verschiebbar eingesetzt ist, aufweist. Durch die Kraft von Federn werden hierbei der Schlagkörper und das Werkzeug, auf das dieser über ein als Welle ausgebildetes Zwischenstück einwirkt, nach jedem Schlag in die Ausgangslage zurückgeführt. Abgesehen davon, dass dieses in seiner axialen Erstreckung gross bauende unhandliche Gerät aufgrund der Vielzahl gegeneinander zu bewegender Bauteile nur mit einer geringen Schlagfrequenz funktionsfähig ist, sind auch hohe Leistungsverluste in Kauf zu nehmen.

Es ist demnach Aufgabe der Erfindung, ein elektrisch betriebenes Handarbeitsgerät der vorgenannten Gattung zu schaffen, das klein baut, ausserordentlich handlich und leicht ist und sehr vielseitig verwendet werden kann. Ausserdem soll erreicht werden, dass die vom Antriebsmotor abgenommene Energie ohne Zwischenschaltung von Zwischengliedern, beispielsweise eines Getriebes, unmittelbar auf den Schlagkörper einwirkt, so dass die Leistungsverluste gering.sind und damit bei geringem Aufwand ein hoher Wirkungsgrad gegeben ist.

Gemäss der Erfindung wird dies dadurch erreicht, dass zwischen dem einzutreibenden Teil bzw. dem Werkzeug ein Schlagkörper, der Frequenz des Ankers folgend, in einem ortsfest in einem Gehäuse des Gerätes gehaltenen Zylinder eingesetzt ist, dass mit dem Zylinder eine Vorsatzhülse lösbar kuppelbar ist, die einen durch den Schlagkörper gegenüber dieser verschiebbaren, auf das einzutreibende Teil oder das Werkzeug einwirkenden Stössel aufnimmt, und dass der Schlagkörper über eine Rückstellfeder an dem Zylinder entgegen der Vorschubbewegung des Schwingankers abgestützt ist.

Durch diese Ausgestaltung ist es möglich, ein Handarbeitsgerät äusserst kompakt und leicht zu bauen, da der mit dem Schlagkörper versehene Zylinder unmittelbar neben dem Wechselstrom-Schwingankermotor, der beispielsweise zum Antrieb von Farbspritzpistolen bekannt ist, angeordnet werden kann. Und da der durch die elektromagnetischen Kräfte angezogene, vorzugsweise mit doppelter Netzfrequenz um eine Achse schwingende Anker des Schwingmagneten mit seinem freien Ende direkt auf den massearmen Schlagkörper einwirkt, sind die in Kauf zu nehmenden Leistungsverluste äusserst gering. Das Gerät kann somit ohne weiteres, um einen Nagel einzutreiben oder eine Vernietung vorzunehmen, in einer Hand gehalten werden. Und da mit dem Zylinder unterschiedlich auszubildende Vorsatzhülsen gekuppelt werden können, ist, da diese für unterschiedliche Verwendungszwecke ausgelegt sein können, eine vielseitige Verwendungsweise sowie ein rascher Wechsel der Arbeitsweise möglich.

Durch die Verwendung eines Wechselstrom-Schwingankermotors als Antriebsglied, der äusserst betriebssicher ist, ist das gemäss der Erfindung ausgebildete Gerät nicht nur in wirtschaftlicher Weise herzustellen, sondern dieses ist auch störunempfindlich und leicht, insbesondere auch bei Überkopfarbeiten, zu handhaben. Und da der Schlagkörper über eine Rückstellfeder an dem diesen aufnehmenden Zylinder entgegen der Vorschubbewegung des Schwingankers abgestützt ist, ist stets eine Anlage an dem Schwinganker gewährleistet, so dass der Schlagkörper nicht durch Aufschlagen des Schwingankers, sondern durch dessen Vorschubbewegung beschleunigt wird und die Schlaggeräusche somit gemindert sind.

Der Hub des Schwingankers kann in einfacher Weise mittels eines vorzugsweise mit dessen freiem Ende zusammenwirkenden, verstellbar in dem Gehäuse des Gerätes einsetzbaren Gegenlagers, beispielsweise in Form einer in eine Mutter eingeschraubten, mit einem Puffer versehenen Gewindespindel, eingestellt werden.

Zur Koppelung der Vorsatzhülse mit dem den Schlagkörper aufnehmenden Zylinder ist es angebracht, in diesen ein oder mehrere Klemmstücke einzusetzen, die mittels einer das aus dem Gehäuse des Gerätes ragende freie Ende des Zylinders übergreifenden, drehbar gelagerten Hülse entgegen Federkraft radial nach innen verschiebbar und in eine in die Vorsatzhülse eingearbeiteten Ringnut einführbar sind.

Die Klemmstücke sind hierbei zweckmässigerweise in zwei in den Zylinder eingearbeiteten diametral einander gegenüberliegend angeordneten Nuten verschiebbar zu führen und mittels einer sich an diesen abstützenden halbkreisförmig gebogenen Druckfeder zu halten, wobei die Feder in einer in den Zylinder eingearbeiteten Nut geführt und mittels an den Enden angeformter axial gerichteter Ansätze in in den Klemmstücken vorgesehene Bohrungen an diesen abgestützt und zur Betätigung der Klemmstücke die diese übergreifende Hülse auf der Innenmantelfläche mit den Klemmstücken jeweils zugeordneten exzentrisch verlaufenden Druck- oder Schrägflächen versehen sein sollten.

In die mit dem Zylinder kuppelbare Vorsatzhülse kann, um beispielsweise Nägel, Nieten oder ähnl. Teile aufzunehmen, eine gegenüber dieser entgegen der Kraft einer sich an dem Stössel abstützenden Feder verschiebbare Führungsbuchse eingesetzt sein, deren Verstellbewegung durch einen mit der Vorsatzhülse zusammenwirkenden Anschlag begrenzt ist.

Zur Arretierung des einzutreibenden Teils kann in die Führungsbuchse ein ringförmig ausgebildeter Permanentmagnet eingesetzt werden, auch sollte diese an ihrem freien Ende mit einer Manschette oder dgl. aus elastisch verformbarem Werkstoff versehen sein, um Beschädigungen des zu bearbeitenden Werkstückes zu vermeiden.

Nach einer andersartigen Ausgestaltung kann der Stössel mittels einer Feder an der Vorsatzhülse abgestützt und diese kann mit einem seitlich abstehenden Magazin zur Aufnahme von Klammern, Nägeln oder dgl. versehen sein, das entgegen der Kraft einer Feder in der Vorsatzhülse axial verschiebbar geführt und mit einem Aufnahmekanal versehen ist, in den eine mit dem Stössel verbundene Zunge einführbar ist, wobei die Zunge während des Eintreibens einer Klammer in dem Aufnahmekanal verbleibt.

Des weiteren ist es möglich, den Stössel mittels einer Feder an der Vorsatzhülse abzustützen und in diese ein Werkzeug, beispielsweise ein Stechbeitel oder dgl., axial verschiebbar einzusetzen.

Die mit dem Magazin oder dem Werkzeug versehene Vorsatzhülse kann ferner lageorientiert, beispielsweise mittels eines angeformten Mehrkantes in den Zylinder eingesetzt werden, so dass eine exakte Zuordnung gegeben ist.

Um die Handhabung zu erleichtern, ist es des weiteren angebracht, das Gehäuse des Gerätes vorzugsweise im Bereich der Einführung der elektrischen Anschlussleitung mit einer Aufhängevorrichtung, beispielsweise in Form eines angeformten gelochten Hakens, zu versehen und den Wechselstrom-Schwingankermotor mittels eines im Bereich des Schlagkörpers in eine der Gehäuseschalen des Gerätes angeordneten vorzugsweise als kippbar gelagerte Platte ausgebildeten Schalters ein- und auszuschalten.

In der Zeichnung sind ein Ausführungsbeispiel des gemäss der Erfindung ausgebildeten elektrisch betriebenen Handarbeitsgerätes sowie einige unterschiedlich ausgestaltete Vorsatzhülsen dargestellt und nachfolgend im einzelnen erläutert. Hiebei zeigen:
Fig. 1 das Handarbeitsgerät mit einer zum Eintreiben von Nägeln verwendbaren Vorsatzhülse, teilweise im Schnitt,
Fig. 2 einen Schnitt nach der Linie 11-11 der Fig. 1 im vergrösserten Massstab,
Fig. 3 eine mit einem Magazin zur Aufnahme von Klammern versehene an das Handarbeitsgerät nach Fig. 1 ankuppelbare Vorsatzhülse im Axialschnitt,
Fig. 4 die Vorsatzhülse nach Fig. 3 während eines Arbeitsvorganges sowie
Fig. 5 und 6 eine weitere mit einem Werkzeug versehene an das Handarbeitsgerät nach Fig. 1 ankuppelbare Vorsatzhülse in unterschiedlichen Schnittdarstellungen.

Das in Fig. 1 dargestellte und mit 1 bezeichnete elektrisch betriebene Handarbeitsgerät zum Eintreiben von Nägeln 2 in die Holzteile 3 und 4 besteht im wesentlichen aus einem in einem zweiteiligen Gehäuse 11 eingesetzten Wechselstrom-Schwingankermotor 12 und einem ebenfalls in dem Gehäuse 11 gehaltenen Zylinder 31, in dem ein Schlagkörper 32 angeordnet ist. Der Stator 13 des Wechselstrom-Schwingankermotors 12 ist mit einer Magnetspule 14, die über eine Leitung 18 an ein Stromnetz anschliessbar ist, versehen; ausserdem ist an diesem mittels einer winkelig gebogenen Blattfeder 17 der Schwinganker 15 gehalten, der um die mit 16 bezeichnete Kante durch deren Kraft sowie das Magnetfeld verschwenkbar ist. Mittels Nieten 19 und 20 sind die einzelnen den Stator 13 und auch den Schwinganker 15 bildenden Bleche zusammengehalten.

Das Gehäuse 11, das aus zwei Halbschalen besteht, von denen nur eine mit 11' bezeichnete Halbschale dargestellt ist, weist eine Aufhängung 21 auf, mittels der das Gerät 1 auf unterschiedliche Weise leicht an Stiften oder Seilen zu halten ist. Ausserdem ist die Halbschale 11' mit Befestigungsaugen 22 ausgestattet, in die die andere Halbschale durchgreifende Schrauben einschraubbar sind. Des weiteren ist in die Halbschale 11' im Bereich des Schlagkörpers 32 eine kippbar gehaltene Platte 27 eingesetzt, mittels der ein nicht sichtbarer Schalter betätigbar ist, durch den die zu dem Wechselstrom-Schwingankermotor 12 führenden Leitungen 29 und 30 miteinander verbindbar sind. Im Betrieb ist somit der Stromkreis über die Leitungen 29, 30 und 30', wobei die Leitungen 29 und 30' mittels einer Klemme 28 mit der Stromzuführungsleitung 18 verbunden sind, geschlossen.

Um den Hub des Schwingankers 15 einstellen zu können, ist in der Gehäusehalbschale 11' eine Mutter 23 eingesetzt, in die eine Gewindespindel 24 eingeschraubt ist. Und diese ist mit einem Gummipuffer 26 ausgestattet, an den der Schwinganker 15 durch die Kraft einer Rückstellfeder 33 gedrückt wird. Mit Hilfe eines Schraubenziehers oder eines ähnl. Werkzeuges, der in einen in die Gewindespindel 24 eingearbeiteten Schlitz 25 einsetzbar ist, kann diese leicht verdreht und damit der Hub des Schwingankers 15 verändert werden.

Mit dem ortsfest gehaltenen Zylinder 31, in den entgegen der Kraft der Rückstellfeder 33 verschiebbar der durch den Schwinganker 15 betätigbare Schlagkörper 32 angeordnet ist, ist bei der Ausgestaltung nach Fig. 1 eine Vorsatzhülse 41 verbunden, in der ein Stössel 43 sowie eine Führungsbuchse 44 geführt sind. Die Führungsbuchse 44 ist hierbei verschiebbar in der Vorsatzhülse 41, und zwar entgegen der Kraft einer Feder 45, die sich an dem Stössel 43 abstützt, eingesetzt. Mittels eines Anschlagringes 46 ist der Verstellweg der den einzutreibenden Nagel 2 aufnehmenden Führungsbuchse 44 begrenzt. Ausserdem ist an deren freiem Ende eine Manschette 48 angebracht, um beim Aufsetzen des Gerätes 1 Beschädigungen an dem Holzteil 4 zu vermeiden. Und um den Nagel 2 in der Führungsbuchse 44 auf einfache Weise zu halten, ist diese mit einem ringförmig ausgebildeten Permanentmagneten 47 versehen.

Zur Verbindung der Vorsatzhülse 41 mit dem Zylinder 31 dienen, wie dies inbesondere der Fig. 2 entnommen werden kann, diametral angeordnete Klemmstücke 35, die in in den Zylinder 31 eingearbeitete Nuten 34 radial verschiebbar sind, und zwar entgegen der Kraft einer halbkreisförmig gebogenen Feder 38, die mit ihren abgewinkelten Enden 38' in den Klemmstücken 35 vorgesehenen Bohrungen 40 eingreift. Ausserdem ist die Feder 38 in einer Nut 39 des Zylinders 31 geführt.

Zur radialen Verschiebung der Klemmstücke 35 ist eine drehbar auf dem freien Ende des Zylinders 31 angeordnete Hülse 36 vorgesehen, die mit exzentrischen Druckflächen 37 ausgestattet ist. Wird die Hülse 36 in der Darstellung nach Fig. 2 entgegen dem Uhrzeigersinn verdreht, werden die Klemmstücke 35 entgegen der Kraft der Feder 38 durch die an der Hülse 36 angebrachten Druckflächen 37 nach innen verschoben, so dass sie in eine in die Vorsatzhülse 44 eingearbeitete Ringnut 42 eingreifen. Auf diese Weise ist die Vorsatzhülse 41, da die Klemmstücke 35 an den Zylinder 31 angepresst werden, fest mit diesem verbunden. Dennoch ist diese Verbindung leicht lösbar; dazu ist lediglich die Hülse 36 im Uhrzeigersinn zu verdrehen. Durch die Kraft der Feder 38 werden nämlich die Klemmstücke 35, sobald ein entsprechender Freiraum gegeben ist, wiederum nach aussen gedrückt.

Ist, wie es in Fig. 1 dargestellt ist, in die Führungsbuchse 44 ein Nagel 2 eingelegt und wird der Wechselstrom-Schwingankermotor 12 eingeschaltet, so wird durch das sich mit doppelter Netzfrequenz jeweils aufbauende magnetische Feld der Schwinganker 15 zu dem Stator 13 hin bewegt. Die auf den Schwinganker 15 hierbei ausgeübte Anziehungskraft wird auf den Schlagkörper 32 übertragen, der auf den Stössel 43 einwirkt, durch den des weiteren der Nagel 2 in die Holzteile 3 und 4 eingetrieben wird. Das Gerät 1 ist somit sofort betriebsbereit, auch sind keine grossen Massen zu beschleunigen, die Antriebskraft des Wechselstrom-Schwingankermotors 12 wird vielmehr unmittelbar auf den einzutreibenden Nagel 2 übertragen.

Nach den Fig. 3 und 4 ist in die mit 51 bezeichnete mit einer Ringnut 52 zur Aufnahme der Klemmstücke 35 versehene Vorsatzhülse 51 ein Stössel 53 eingesetzt und diese ist mit einem Magazin 56 zur Aufnahme von Klammern ausgestattet, die mittels einer mit dem Stössel 53 verbundenen Zunge 54 eintreibbar sind. Der Stössel 53 stützt sich mittels einer Feder 55 an der Vorsatzhülse 51 ab, an dieser ist des weiteren auch mittels einer Feder 57 das Magazin 56 abgestützt.

Zur unverdrehbaren Halterung des Magazins 56 an der Vorsatzhülse 51 ist diese mit einem Schlitz 60 ausgestattet, in die eine von dem Magazin 56 abstehende Schraube 61 eingreift. Ausserdem ist an der Vorsatzhülse 51 ein Mehrkant 59 angebracht, der mit einem in den Zylinder 31 angeformten Mehrkant zusammenwirkt. Auf diese Weise kann das Magazin 56 ausgerichtet in das Gerät 1 eingesetzt werden.

Die in dem Magazin 56 bevorrateten Klammern werden, wie es in Fig. dargestellt ist, mittels eines Schiebers 62 nacheinander in einen Kanal 58 eingeführt und mittels der Zunge 54 eingetrieben. Solange sich die Zunge 54 (Fig.4) in dem Kanal 58 befindet, ist es ausgeschlossen, dass eine Klammer nachgeschoben wird.

Die in den Fig. 5 und 6 dargestellte, in gleicher Weise mit einer Ringnut 72 und einem Mehrkant 79 zur lageorientierten Befestigung an dem Zylinder 31 des Gerätes 1 versehene Vorsatzhülse 71 nimmt hierbei ein als Stechbeitel ausgebildetes Werkzeug 75 auf. Die Klinge 76 des Werkzeuges 75, die in einen Schlitz 78 der Vorsatzhülse 71 eingreift, ist mit einem Bolzen 77 versehen, der in einen Stössei 73 eingesetzt ist. Mittels einer Feder 74 ist der Stössel 73, auf den der Schlagkörper 32 einwirkt, an der Vorsatzhülse 71 abgestützt.

Wird die Vorsatzhülse 71 in den Zylinder 31 eingesetzt, können mittels des Werkzeuges 75, da dieses durch den von dem Schwinganker 15 beaufschlagten Schlagkörper 32 angetrieben und durch die Feder 74 jeweils in die Ausgangslage zurückgedrückt wird, auf einfache Weise Stemmarbeiten ausgeführt werden.

## Patentansprüche

1. Elektrisch betriebenes Handarbeitsgerät, insbesondere Nagler, mit einem in Abhängigkeit von der Netzfrequenz betätigbaren Schwingankermotor, dessen einseitig schwenkbar gelagerter Schwinganker auf ein einzutreibendes Teil oder ein Werkzeug einwirkt, dadurch gekennzeichnet, dass zwischen dem einzutreibenden Teil (2) bzw. dem Werkzeug (74) ein Schlagkörper (32), der Frequenz des Ankers (15) folgend, in einem ortsfest in einem Gehäuse (11) des Gerätes (1) gehaltenen Zylinder (31) eingesetzt ist, dass mit dem Zylinder (31) eine Vorsatzhülse (41; 51; 71) lösbar kuppelbar ist, die einen durch den Schlagkörper (32) gegenüber dieser verschiebbaren, auf das einzutreibende Teil (2) oder das Werkzeug (74) einwirkenden Stössel (43; 53; 73) aufnimmt, und dass der Schlagkörper (32) über eine Rückstellfeder (33) an dem Zylinder (31) entgegen der Vorschubbewegung des Schwingankers (15) abgestützt ist.

2. Handarbeitsgerät nach Anspruch 1, dadurch gekennzeichnet, dass der Hub des Schwingankers (15) mittels eines vorzugsweise mit dessen freiem Ende zusammenwirkenden, verstellbar in dem Gehäuse (11) des Gerätes (1) einsetzbaren Gegenlagers (23, 24, 26) beispielsweise in Form einer in eine Mutter (23) eingeschraubten, mit einem Puffer (26) versehenen Gewindespindel (24) einstellbar ist.

3. Handarbeitsgerät nach Anspruch 1 oder 2, dadurch gekennzeichnet, dass zur Koppelung der Vorsatzhülse (41; 51; 71) mit dem den Schlagkörper (32) aufnehmenden Zylinder (31) in diesen ein oder mehrere Klemmstücke (35) eingesetzt sind, die mittels einer das aus dem Gehäuse (11) des Gerätes (1) ragende freie Ende des Zylinders (31) übergreifenden, drehbar gelagerten Hülse (36) entgegen Federkraft radial nach innen verschiebbar und in eine in die Vorsatzhülse (41; 51; 71) eingearbeiteten Ringnut (42; 52; 72) einführbar sind.

4. Handarbeitsgerät nach Anspruch 3, dadurch gekennzeichnet, dass die Klemmstücke (35) in zwei in den Zylinder (31) eingearbeiteten diametral einander gegenüberliegend angeordneten Nuten (34) verschiebbar geführt und mittels einer sich an diesen abstützenden halbkreisförmig gebogenen Druckfeder (38) gehalten sind.

5. Handarbeitsgerät nach Anspruch 4, dadurch gekennzeichnet, dass die Feder (38) in einer in den Zylinder (31) eingearbeiteten Nut (39) geführt und mittels an den Enden angeformter axial gerichteter Ansätze (38') in in den Klemmstücken (35) vorgesehenen Bohrungen (40) an diesen abgestützt ist.

6. Handarbeitsgerät nach einem oder mehreren der Ansprüche 3 bis 5, dadurch gekennzeichnet, dass zur Betätigung der Klemmstücke (35) die diese übergreifende Hülse (36) auf der Innenmantelfläche mit den Klemmstücken (35) jeweils zugeordneten exzentrisch verlaufenden Druck- oder Schrägflächen (37) versehen ist.

7. Handarbeitsgerät nach einem oder mehreren der Ansprüche 1 bis 6, dadurch gekennzeichnet, dass in die mit dem Zylinder (31) kuppelbare Vorsatzhülse (41) eine gegenüber dieser entgegen der Kraft einer sich an dem Stössel (43) abstützenden Feder (45) verschiebbaren Führungsbuchse (44) zur Aufnahme des einzutreibenden Teils (2) eingesetzt ist, deren Verstellbewegung durch einen mit der Vorsatzhülse (41) zusammenwirkenden Anschlag (46) begrenzt ist.

8. Handarbeitsgerät nach Anspruch 7, dadurch gekennzeichnet, dass in die Führungsbuchse (44) ein ringförmig ausgebildeter Permanentmagnet (47) zur Arretierung des einzutreibenden Teils (2) eingesetzt ist.

9. Handarbeitsgerät nach Anspruch 7 oder 8, dadurch gekennzeichnet, dass die Führungsbuchse (44) an ihrem freien Ende mit einer Manschette (48) oder dgl. aus elastisch verformbarem Werkstoff versehen ist.

10. Handarbeitsgerät nach einem oder mehreren der Ansprüche 1 bis 6, dadurch gekennzeichnet, dass der Stössel (53) mittels einer Feder (55) an der Vorsatzhülse (51) abgestützt ist und dass diese ein seitlich abstehendes Magazin (56) zur Aufnahme von Klammern, Nägeln oder dgl. aufweist, das entgegen der Kraft einer Feder (57) in der Vorsatzhülse (51) axial verschiebbar geführt und mit einem Aufnahmekanal (58) versehen ist, in den eine mit dem Stössel (53) verbundene Zunge (54) einführbar ist, und dass die Zunge (54) während des Eintreibens einer Klammer in dem Aufnahmekanal (58) verbleibt.

11. Handarbeitsgerät nach einem oder mehreren der Ansprüche 1 bis 7, dadurch gekennzeichnet, dass der Stössel (73) mittels einer Feder (74) an der Vorsatzhülse (71) abgestützt ist und dass in dieser ein Werkzeug (75), beispielsweise ein Stechbeitel oder dgl., axial verschiebbar eingesetzt ist.

12. Handarbeitsgerät nach Anspruch 10 oder 11, dadurch gekennzeichnet, dass die mit dem Magazin (56) oder dem Werkzeug (75) versehene Vorsatzhülse (51; 71) lageorientiert, beispielsweise mittels eines angeformten Mehrkantes (59; 79), in den Zylinder (31) einsetzbar ist.

13. Handarbeitsgerät nach einem oder mehreren der Ansprüche 1 bis 12, dadurch gekennzeichnet, dass das Gehäuse (11) des Gerätes (1) vorzugsweise im Bereich der Einführung der elektrischen Anschlussleitung (18) mit einer Aufhängevorrichtung (21), beispielsweise in Form eines angeformten gelochten Hakens, versehen ist.

14. Handarbeitsgerät nach einem oder mehreren der Ansprüche 1 bis 13, dadurch gekennzeichnet, dass der Wechselstrom-Schwingankermotor (12) mittels eines im Bereich des Schlagkörpers (32) in eine der Gehäuseschalen (11) des Gerätes (1) angeordneten vorzugsweise als kippbar gelagerte Platte (27) ausgebildeten Schalters ein- und ausschaltbar ist.

## Claims

1. Power driven electric hand tool, particularly nailing device, with a power line frequency driven swinging lever motor, the swinging lever of which is acting on a part to be nailed or on a tool, characterized in that between the part (2) to be nailed or the tool (74) respectively an impact body (32), actuated with the power line frequency is inserted into a cylinder (31) stationary held in a housing (11) of the tool (1), that with the cylinder (31) an adapter bush (41; 51; 71) may be detachably coupled, taking over a plunger (43; 53; 73) engaging the nailing part (2) or the tool (74) and shiftable by means of the impact body (32) against the bush, and that the impact body (32) is biased to the cylinder (31) by means of a reset spring (33) in counter direction of the feed motion of the swinging lever (15).

2. Hand tool of claim 1, characterized in that the stroke of the swinging lever (15) is adaptable by means of a counter stop (23, 24, 26) being adjustable in the housing (11) of the tool (1) and co-operating with the free end of the swinging lever, for example in the shape of a threaded spindle (24) screwed into a nut (23) and having a buffer (26).

3. Hand tool of claim 1 or 2, characterized in that in order to couple the adapter bush (41; 51; 71) to the cylinder (31) incorporating the impact body (32) into the cylinder one or more clamping parts (35) are inserted, which by means of a turnable bushing (36) are shiftable towards the inner side against the power of a spring and further shiftable into a ring groove (42; 52; 72) in the adapter bush (41; 51; 71), which bushing (36) covers the free end of the cylinder (31) extending out from the housing (11) of the tool.

4. Hand tool of claim 3, characterized in that the clamping parts (35) are shiftably guided in two grooves (34) located diametrically opposed located in the cylinder (31) and which clamping parts are held by a pressure spring (8) biased to the grooves and semicircularly bowed.

5. Hand tool of claim 4, characterized in that the spring (38) is guided in a groove (39) in the cylinder (31) and is biased with endwise axially directed extensions (38') by means of bores (40) in the clamping parts (35).

6. Hand tool of one or more of the claims 3 through 5, characterized in that for the handling of the clamping parts (35) the bushing (36) covering the clamping parts (35) at its inner side of the surface is provided with excentrical pressure or inclined surfaces (37).

7. Hand tool of one or more of the claims 1 through 6, characterized in that in the adapter bush (41) which may be coupled with the cylinder (31) a guide bushing (44) is inserted shiftable against the adapter bush towards the power of a spring (45) biased to the plunger (43), the guide bushing is provided to take over the part (2) to be nailed, whereby the motion of the guide bushing is limited by a stop (46) co-operating with the adapter bush (41).

8. Hand tool of claim 7, characterized in that into the guide bushing (44) a permanent ring magnet (47) is inserted to lock the part (2) to be nailed.

9. Hand tool of claim 7 or 8, characterized in that the guide bushing (44) at its free end is provided with a collar (48) or the like made from resilient material.

10. Hand tool of one or more of the claims 1 through 6, characterized in that the plunger (53) is biased at the adapter bushing (51) by means of a spring (55) and that the adapter bushing has a lateral magazine (56) for clamps, nails or the like, which magazine against the power of the spring (57) in the adapter bushing (51) is axially shiftable and has a channel (58), into which a tongue may be inserted connected to the plunger (53), and that the tongue (54) remains in the channel (58) when nailing a clamp.

11. Hand tool of one or more of the claims 1 through 7, characterized in that the plunger (73) is biased to the adapter bushing (71) by means of a spring (74), and that in the adapter bushing a tool (75), for example a chisel or the like is shiftably inserted.

12. Hand tool of claim 10 or 11, characterized in that the adapter bushing (51; 71) with the magazine (56) or the tool (75) may be inserted into the cylinder (31) in a certain orientation, for example by means of a square (59; 79) attached thereto.

13. Hand tool of one or more of the claims 1 through 12, characterized in that the housing (11) of the tool (1) preferably where the electric line (18) comes into the housing is provided with a hanger (21) like a hook formed thereto having a hole.

14. Hand tool of one or more of the claims 1 through 13, characterized in that the alternating current swinging lever motor (12) is switchable on or off by means of a switch preferably designed as a toggle plate (27) located in one of the housing parts (11) of the tool in the area of the impact body (32).

## Revendications

1. Appareil manuel à entraînement électrique «Cloueur» avec moteur à induit oscillant actionnable en fontion de la fréquence du réseau dont l'induit oscillant logé d'un côté agit sur un outil ou sur une pièce à enfoncer, ainsi désigné, de sorte qu'entre la pièce à enfoncer (2) ou l'outil (74) il est placé un corps de percussion (32) dans un cylindre (31) maintenu dans un point fixe dans le boîtier (11) de l'appareil (1) suivant la fréquence de l'induit (15), de sorte qu'il peut être couplé une douille d'adaptation (41; 51; 71) avec le cylindre (31) qui à l'aide du corps de percussion (32) déplacable à l'opposé de celui-ci, supporte un poussoir (43; 53; 73) agissant sur la partie à introduire (2) ou l'outil (74) et que le corps de percussion (32) est étayé par un ressort de rappel (33) sur le cylindre (31) contre le mouvement d'avancement de l'induit oscillant (15).

2. Appareil manuel, selon le droit 1, ainsi désigné, de sorte que la poussée de l'induit oscillant (15) est réglable de préférence, au moyen d'un contre-palier (23, 24, 26) agissant avec son extrémité libre, réglable dans le boîtier (11) de l'appareil (1), par exemple sous forme d'une broche filetée (24) vissée dans un écrou (23) munie d'un tampon (26).

3. Appareil manuel, selon le droit 1 ou 2, ainsi désigné, de sorte que pour l'accouplement des douilles (41; 51; 71) avec le cylindre (31) supportant le corps de percussion (32), il est inséré dans celui-ci une ou plusieurs pièces de serrage (35) qui au moyen d'une douille (36) tournante supportant l'extrémité libre du cylindre (31) dépassant du boîtier (11) de l'appareil (1) qui sont déplacables radialement vers l'intérieur contre la force du ressort et qui peuvent être introduites dans une gorge circulaire (42; 52; 72) usinée dans la douille d'adaptation (41; 51; 71).

4. Appareil manuel, selon le droit 3, ainsi désigné, de sorte que les pièces de serrage (35) sont guidées dans deux gorges (34) diamétralement opposées dans le cylindre (31) et qui sont maintenues à l'aide d'un ressort de pression (38) courbé s'appuyant sur celui-ci.

5. Appareil manuel, selon le droit 4, ainsi désigné, de sorte que le ressort (38) dans une gorge (39) usinée dans le cylindre (31) et appuyé à celui-ci au moyen de perçages (40) prévus dans les pièces de serrage (35) aux épaulements (38') dirigés axialement, formés à l'extrémité.

6. Appareil manuel, selon un ou plusieurs des droits 3 à 5, ainsi désigné, de sorte que pour l'actionnement des pièces de serrage (35) la douille (36) recouvrant celles ci sur la surface de l'enveloppe intérieure avec les pièces de serrage (35) est muni de surfaces obliques ou de pression (37) se développant excentriquement.

7. Appareil manuel, selon un ou plusieurs droits 1 à 6, ainsi désigné, de sorte que dans la douille d'adaptation (41) couplable avec le cylindre (31), il est placé une douille de guidage (44) déplacable à l'opposé contre la force d'un ressort (45) s'appuyant sur le poussoir (43) et servant à la prise de la pièce à introduire (2) et dont le mouvement de réglage est limité par une butée (46) agissant avec la douille d'adaptation (41).

8. Appareil manuel, selon le droit 7, ainsi désigné, de sorte que pour le blocage de la pièce (2) il est inséré dans la douille de guidage (44) un aimant permanent (47) conçu sous forme circulaire.

9. Appareil manuel, selon le droit 7 ou 8, ainsi désigné, de sorte que les douilles de guidage (44) sont munies à leur extrémité libre d'une manchette (48) ou similaire en matière élastique déformable.

10. Appareil manuel, selon un ou plusieurs droits 1 à 6, ainsi désigné, de sorte que le poussoir (53) est appuyé à l'aide d'un ressort (55) sur la douille d'adaptation (51), de sorte que celle-ci forme un magasin (56) dépassant latéralement pour la prise de clous, d'agrafes ou similaire qui est guidé axialement déplacable contre la force d'un ressort (57) dans la douille d'adaptation (51) et qui est muni d'un canal de prise (58) dans lequel il est introduit une languette (54) reliée avec le poussoir (53), de façon que la languette (54) reste dans le canal de prise (58) pendant l'introduction d'une agrafe.

11. Appareil manuel, selon un ou plusieurs droits 1 à 7, ainsi désigné, de sorte que le poussoir (73) est appuyé à la douille d'adaptation (71) à l'aide d'un ressort (74) et de sorte qu'il est inséré dans celle-ci un outil (75) déplacable axialement, par exemple un ciseau à bois ou similaire.

12. Appareil manuel, selon le droit 10 ou 11, ainsi désigné, de sorte que la douille d'adaptation (51; 71) est insérable dans le cylindre (31) avec le magasin (56) ou l'outil (75), par exemple à l'aide d'un bloc polygonal (59; 79).

13. Appareil manuel, selon un ou plusieurs droits 1 à 12, ainsi désigné, de sorte que le boîtier (11) de l'appareil (1) est muni d'un dispositif de suspension (21) par exemple sous forme d'un crochet perçé, de préférence dans la zone d'introduction du câble de raccordement électrique (18).

14. Appareil manuel, selon un ou plusieurs droits 1 à 13, ainsi désigné, de sorte que le moteur alternatif à induit oscillant (12) peut être mis en circûit ou hors de circuit à l'aide d'un interrupteur conçu en tant que plaque basculante (27) dans la zone du corps de percussion (32) placé dans une coquille (11) de l'appareil (1).
